# EUROPÄISCHE PATENTSCHRIFT

(11) **EP 4 463 032 B1**
(45) Veröffentlichungstag und Bekanntmachung des Hinweises auf die Patenterteilung: **15.07.2026**
(21) Anmeldenummer: 22826704.3
(22) Anmeldetag: 08.12.2022
(51) Int. Cl.: A44C 5/24

(54) **STUFENLOSE FEINEINSTELLUNG DER NUTZLAENGE EINES ARMBANDES**
CONTINUOUS FINE ADJUSTMENT OF THE USAGE LENGTH OF A WRIST BAND
RÉGLAGE FIN CONTINU DE LA LONGUEUR UTILE D'UN BRACELET

(30) Priorität: 12.01.2022 CH 372022
(43) Veröffentlichungstag der Anmeldung: 20.11.2024
(73) Patentinhaber: Rolex S.A., 1211 Genève 26 (CH)
(72) Erfinder: Pfyffer von Altishofen, Benjamin, 8117 Fällanden (CH)
(74) Vertreter: P&TS SA (AG, Ltd.)
(86) Internationale Anmeldenummer: PCT/IB2022/061920
(87) Internationale Veröffentlichungsnummer: WO 2023/135470

(56) Entgegenhaltungen:
- CH-A5- 691 159
- US-A1- 2012 297 592

## Beschreibung

### Technisches Gebiet

Die Erfindung bezieht sich auf einen Feineinstellungsmechanismus zur Einstellung der Nutzlänge eines Armbandes und auf eine Faltschliesse mit einem integrierten, stufenlos verstellbaren Feineinstellungsmechanismus.

### Stand der Technik

Aus dem Stand der Technik sind eine Reihe von Ansätzen bekannt, die diverse Armbandverschlüsse mit integrierten Mechanismen zur Längeneinstellung, insbesondere der Feineinstellung der Nutzlänge, von Armbändern beschreiben.

Beispielsweise beschreibt CH696697 ein Armband mit einer Schliesse, die aus zwei Scharnierplatten gebildet ist und eine Deckplatte aufweist. Die Schliesse ist mit einer Feineinstellungsmechanismus basierend auch einer flachen Zahnstange und einem gezahnten Teil ausgestattet. Das Dokument US2012297592 beschreibt auch eine Faltschließe mit einer Feineinstellungsvorrichtung mit Zahnstange und Ritzel. Das Ritzel kann durch eine Feder gehalten werden.

Es sind auch Verschlüsse bekannt, in denen unterschiedliche Mechanismen zur Einstellung der Nutzlänge des Bandes zusammenwirken.

EP2606762 beschreibt eine Schliesse für ein Armband, mit zwei Längenregulierungsvorrichtungen, einer ersten Präzisionslängenregulierungsvorrichtung und einer zweiten, elastischen Regulierungsvorrichtung, wodurch ein dauerhaftes elastisches Halten des Armbands um das Handgelenk ermöglicht wird. Die gefederte Regulierungsvorrichtung ist vor allem dazu ausgerichtet, die Armbandlänge an die veränderliche Dicke eines Neoprenärmels, über den das Armband getragen wird, anzupassen.

In der vorliegenden Erfindung soll eine alternative Lösung zu den bereits bekannten Ansätzen für Armbandverschlüsse mit integrierter Feineinstellung der Nutzlänge eines Bandes gefunden werden.

### Darstellung der Erfindung

Es ist ein Ziel der Erfindung, einen Feineinstellungsmechanismus bereitzustellen, der eine kontinuierliche Längenanpassung der Nutzlänge eines Armbandes ermöglicht.

Der Feineinstellungsmechanismus soll einfach zu bedienen sein.

Der Feineinstellungsmechanismus soll ein unbeabsichtigtes Verlängern des Armbandes verhindern.

Des Weiteren ist es ein Ziel dieser Erfindung einen Feineinstellungsmechanismus bereitzustellen, der platzsparend in einer Faltschliesse angeordnet sein kann, um eine dünne, ergonomisch vorteilhafte Ausführung der Faltschliesse zu ermöglichen.

Es ist ein weiteres Ziel dieser Erfindung einen alternativen Feineinstellungsmechanismus zur Anpassung der Nutzlänge eines Armbandes bereitzustellen.

Erfindungsgemäss werden eines oder mehrere dieser Ziele durch die unabhängigen Ansprüche erreicht. Weitere vorteilhafte Ausführungsformen sind in den Unteransprüchen angegeben.

Spezifisch werden eines oder mehrere dieser Ziele erreicht durch eine stufenlos verstellbare Feineinstellungsvorrichtung zur Anpassung der Nutzlänge eines Armbandes für eine Faltschliesse, die eine erste Fläche, sowie eine zweite, der ersten Fläche zugewandte Schrägfläche aufweist. Die erste Fläche hat eine Länge und eine Breite. Die Länge der ersten Fläche gibt die Längsrichtung der Feineinstellung vor. Die zweite Schrägfläche ist in Bezug auf die erste Fläche winkelig angeordnet. Der Winkel wird von den Verlängerungen der beiden Flächen in Längsrichtung eingeschlossen.

Der Winkel ist grösser als der arctan der Gleitreibungszahl µ zwischen dem Blockierungsmittel und den beiden Flächen. Vorzugsweise schliessen die erste Fläche und die zweite Schrägfläche, beziehungsweise deren Verlängerungen, einen Winkel von 2° bis 20°, oder von 4° bis 10° ein. Durch eine passende Auswahl des Winkels wird ein Verrutschen des Blockierungsmittels verhindert. Die Verklemmung ist also rutschsicher, selbst wenn die Zwischenwände eine sehr glatte Oberfläche mit wenig Reibung aufweisen. Wenn der Winkel grösser als der arctan der Gleitreibungszahl ist, wird die Verklemmung unzuverlässig. Der Klemmechansimus basiert auf dem Prinzip des Rollen-Freilaufs, der herkömmlich für Klemmrollen angewandt wird.

Die beiden Flächen bilden einen Zwischenraum, der sich in Längsrichtung verjüngt. In anderen Worten, der Abstand zwischen der ersten Fläche und der zweiten Schrägfläche nimmt in Längsrichtung der Feineinstellung kontinuierlich ab.

Ein Blockierungsmittel, das vorzugsweise eine zylindrische Form aufweist, ist in dem Zwischenraum beweglich angeordnet. Das Blockierungsmittel ist entlang der Längsrichtung verschiebbar. Das Blockierungsmittel kann aber auch eine andere, vorzugsweise abgerundete Form aufweisen. Es kann beispielsweise auch kugelförmig sein.

Das Blockierungsmittel wird mittels einem Vorspannmittel tiefer in den sich verjüngenden Zwischenraum, das heisst in Richtung des kontinuierlich abnehmenden Abstands zwischen der ersten Fläche (31) und der zweiten Schrägfläche (32), hineingedrückt, sodass es die erste Fläche und die zweite Schrägfläche kontaktiert, wenn die Feineinstellungsvorrichtung einen blockierten Zustand einnimmt. In diesem blockierten Zustand ist das Blockierungsmittel zwischen den Flächen eingeklemmt. Wenn die Feineinstellungsvorrichtung einen blockierten Zustand einnimmt, kann die Nutzlänge des Armbandes nicht verlängert werden.

Durch das Verklemmen des Blockierungsmittels zwischen der ersten Fläche und der zweiten Schrägfläche wird ein unbeabsichtigtes Verlängern des Armbandes zuverlässig verhindert.

Das Vorspannmittel ist ein mechanisches Vorspannmittel, vorzugsweise eine Schraubenfeder. Allerdings können auch andere elastische Organe oder Federn der Uhrmacherei als Vorspannmittel eingesetzt werden.

In einer Ausführung drückt das Vorspannmittel das Blockierungsmittel indirekt durch zumindest ein zusätzliches Element der Feineinstellungsvorrichtung und/oder einer Faltschliesse in die eingeklemmte Position. Es ist allerdings auch möglich, dass das Vorspannmittel das Blockierungsmittel direkt kontaktiert, um es in die eingeklemmte Position zu drücken.

Die Feineinstellungsvorrichtung weist weiters ein Entriegelungsorgan auf, das dazu ausgebildet ist, entgegen der Kraft des Vorspannmittels bewegt zu werden, wodurch das Blockierungsmittel freigegeben wird. In diesem Zustand kann das freigegebene Blockierungsmittel in die Gegenrichtung der Verjüngung des Zwischenraumes verschoben werden.

Wenn das Blockierungsmittel aus seiner Verklemmung entlassen ist, nimmt die Feineinstellungsvorrichtung einen verlängerbaren Zustand ein. In diesem verlängerbaren Zustand kann die Nutzlänge des Armbandes sowohl verlängert als auch verkürzt werden.

Da die Verklemmungsposition des Blockierungsmittels entlang der Schrägfläche stufenlos ist, das heisst, dass keine diskreten Positionen der Verklemmung entlang der Schrägfläche vorgesehen sind, kann die Nutzlänge des Armbandes kontinuierlich angepasst werden. Die Länge des Armbandes kann dadurch optimal an das Handgelenk des Trägers angepasst werden.

Die Feineinstellungsvorrichtung ist sehr einfach in ihrer Ausführung und erfordert keine fragilen oder leicht verbieg- oder verstellbaren Kleinteile. Dies trägt massgeblich zur Robustheit und Zuverlässigkeit der Feineinstellungsvorrichtung dieser Erfindung bei.

Auf Grund dem simplen Mechanismus und dem relativ geringen Aufwand an erforderlichen Komponenten kann die Feineinstellungsvorrichtung sehr platzsparend in einer Faltschliesse integriert werden, ohne deren Dimensionen signifikant zu verändern. Eine Faltschliesse mit dem Feineinstellungsmechanismus dieser Erfindung kann demnach schlank ausgeführt werden, was den Tragekomfort der Schliesse erhöht.

Der Wechsel der Feineinrichtungsvorrichtung von ihrem blockierten zu ihrem verlängerbaren Zustand kann sehr einfach durch ein Verschieben des Blockierungsmittels aus seiner Verklemmungsposition bewirkte werden. Der Benützer muss eine einfache Gleitbewegung eines Betätigungsorgans, beispielsweise einer Abdeckung einer Faltschliesse, betätigen, um das Blockierungsmittel zu verschieben und eine Verlängerung des Armbandes zu ermöglichen. Diese Gleitbewegung kann einhändig ausgeführt werden.

Das Blockierungsmittel und das Entriegelungsorgan sind derart ausgebildet, translatorische Bewegungen in Längsrichtung in Bezug auf die zweite Schrägfläche auszuführen. Das Blockierungsmittel und das Entriegelungsorgan führen die Bewegung gemeinsam aus, wobei das Entriegelungsorgan von dem Benutzer verschoben wird, um ein Verschieben des Blockierungsmittels zu bewirken.

Die translatorische Bewegung der ersten Fläche in Bezug ist allerdings nicht an die Bewegung des Entriegelungsorgans gekoppelt. Die erste Fläche wird unabhängig von dem Entriegelungsorgan bewegt.

Die erste Fläche ist vorzugsweise eine Oberfläche eines mit dem Armband verbundenen Elementes. Die erste Fläche kann in dem verlängerbaren Zustand der Feineinstellungsvorrichtung in Richtung des Armbandes gezogen werden kann, wodurch die Nutzlänge des Armbandes verlängert wird.

Die Nutzlänge des Armbandes wird von der Position der ersten Fläche relativ zur zweiten Schrägfläche vorgegeben. Ein erstes Ende des Armbandes ist mit der ersten Fläche verbunden. Ein Verschieben der ersten Fläche in Gegenrichtung dieses Endes des Armbandes bewirkt ein Verkürzen der Nutzlänge des Armbandes. Die Gegenrichtung des ersten Endes des Armbandes entspricht auch der Gegenrichtung der Kraft, die mittels des Vorspannmittels auf das Blockierungsmittel ausgeübt wird. In einer das Armband verkürzenden Einstellung befindet sich die zweite Schrägfläche näher zum ersten Ende des Armbandes als in einer Einstellung, in dem die Nutzlänge des Armbandes länger ist.

In anderen Worten, die Nutzlänge des Armbandes ist länger, wenn die erste Fläche in Bezug auf die zweite Schrägfläche in Richtung der Kraft des Vorspannmittels verschoben ist, und die Nutzlänge ist kürzer, wenn die erste Fläche in Bezug auf die zweite Schrägfläche in Gegenrichtung der Kraft des Vorspannmittels verschoben ist.

Die erste Fläche kann sowohl im blockierten Zustand als auch im verlängerbaren Zustand der Feineinstellungsvorrichtung, in die dem ersten Ende des Armbandes entgegengesetzte Richtung bewegt werden, wodurch die Nutzlänge des Armbandes verkürzt wird.

In einer Ausführung weist die Feineinstellungsvorrichtung ein einziges Blockierungsmittel auf. In dieser Ausführung sind jeweils ein Vorspannmittel zu einer Seite der Blockierungsmittels, oder in Längsrichtung versetzt zu einer der beiden Seiten des Blockierungsmittels angeordnet. Das bedeutet, dass zwei Vorspannmittel beidseitig, oder in Längsrichtung versetzt beidseitig in Bezug auf das Blockierungsmittel angeordnet sind. Die Seiten beziehen sich hier auf die beiden Seiten einer das Blockmittel schneidenden Achse, die parallel zur Längsrichtung der Feineinstellungsvorrichtung verläuft.

In einer anderen Ausführung weist die Feineinstellungsvorrichtung zwei Blockierungsmittel und zwei Vorspannmittel auf. In dieser Ausführung betreibt vorzugsweise jeweils ein Vorspannmittel ein Blockierungsmittel. Jedes der Vorspannmittel grenzt in dieser Ausführung vorzugsweise an ein Blockierungsmittel an und drückt dieses in Richtung der sich verjüngenden Flächen. In dieser Ausführung sind keine zusätzlichen Elemente notwendig, die Vorspannmittel drücken die angrenzenden Blockierungsmittel direkt.

In einer Ausführung liegt das Entriegelungsorgan dem Vorspannmittel auf, um diesem bei Betätigung durch den Benutzer, entgegenzuwirken. In dieser Ausführung steht das Blockierungsmittel mit dem Entriegelungsorgan derart in Verbindung, dass die translatorische Bewegung des Entriegelungsorgans und die translatorische Bewegung des Blockierungsmittels gekoppelt sind. Diese Ausführung ist vor allem vorteilhaft, wenn, wie oben beschrieben, ein einzigen Blockierungsmittel von zwei Vorspannmitteln in die Verjüngung des Zwischenraums gedrückt wird.

In dieser Ausführung kann das Entriegelungsorgan auch dafür sorgen, dass das Blockierungsmittel immer im Eingriff ist, wenn der Feineinstellungsmechanismus nicht entgegen der Kraft der Vorspannmittel betätigt wird. Die Vorspannmittel drücken mittels des Entriegelungsorgans das Blockierungsmittel in den sich verjüngenden Zwischenraum hinein.

In einer anderen Ausführung grenzt das Entriegelungsorgan direkt an das Blockierungsmittel an. In dieser Ausführung verschiebt das Entriegelungsorgan das Blockierungsmittel direkt entgegen der Kraft des Vorspannmittels, wenn es vom Benutzer betätigt wird.

Die Erfindung betrifft weiters eine Faltschliesse mit einer Feineinstellungsvorrichtung. Die Faltschliesse weist eine eine Abdeckung, sowie eine Basis, die gelenkig mit einem ersten Schenkel der Faltschliesse verbunden ist, auf. Die Basis hat einen Basiskörper und einen von dem Basiskörper in Richtung der Abdeckung hervorstehendes Klemmorgan, das fix mit der Basis verbunden ist.

Die Faltschliesse umfasst weiters ein Führungselement mit zwei Führungsarmen, die beidseitig des Klemmorgans angeordnet sind, und die in Bezug auf das Klemmorgan translatorisch in Längsrichtung bewegbar sind. Das Führungselement ist dazu ausgebildet, an ein Ende eines Armbandes angebracht zu werden.

Die Faltschliesse weist des Weiteren ein wie oben beschriebenes, vorzugsweise zylindrisch ausgeführtes Blockierungsmittel auf. Die Position des Blockierungsmittels gibt den Zustand der Feineinstellungsvorrichtung vor.

Zumindest einer der Führungsarme weist eine erste Fläche auf, die orthogonal zum Basiskörper und parallel zur longitudinalen Achse der Faltschliesse angeordnet ist.

Eine zweite Schrägfläche der Feineinstellungsvorrichtung wird von einer Oberfläche des Klemmorgans gebildet, die winkelig in Bezug auf die erste Fläche angeordnet ist.

Um das Blockierungsmittel aus einer eingeklemmten Position freizugeben, muss die Entriegelungsvorrichtung aktiv gegen die Kraft des Vorspannmittels bewegt werden. Die erfordert aktive Betätigung des Feineinstellungsmechanismus durch den Benutzer, der die Entriegelungsvorrichtung verschiebt. Im Ruhezustand, das heisst wenn der Benutzer das Entriegelungsorgan nicht betätigt, ist die Feineinstellungsvorrichtung blockiert, wodurch ein unbeabsichtigtes Verlängern oder Herausgleiten eines Armbandes aus der Faltschliesse vermieden wird.

Die erste Fläche und die zweite Schrägfläche sind einander zugewandt, sodass der Abstand zwischen der ersten Fläche und der zweiten Schrägfläche in Richtung einer longitudinalen Achse der Faltschliesse kontinuierlich abnimmt, wodurch ein sich verjüngender Zwischenraum ausgebildet wird.

Da Blockierungsmittel ist beweglich in diesen Zwischenraum angeordnet.

Die Faltschiesse nimmt einen blockierten Zustand ein, in dem eine Verlängerung der Nutzlänge des Armbandes verhindert ist, wenn das Blockierungsmittel zwischen der ersten Fläche und der zweiten Schrägfläche eingeklemmt ist.

Das Blockierungsmittel kann wie vorangehend beschrieben mittels eines Entriegelungsorgans gegen die Kraft eines Vorspannmittels verschoben werden, um die Faltschliesse in einen verlängerbaren Zustand zu versetzen.

Ein Wechsel von einem blockierten in einen verlängerbaren Zustand und umgekehrt kann gemäss dieser Erfindung in der geschlossenen Faltschliesse stattfinden. Die Einstellung der Nutzlänge kann demnach ebenfalls in der geschlossenen Faltschliesse durchgeführt werden. Dies bietet den Vorteil, dass die Nutzlänge des Armbandes am Arm des Trägers eingestellt, und somit direkt dem Umfang des Armes entsprechend angepasst werden kann.

Allerdings kann die Feineinstellungsvorrichtung auch im geöffneten Zustand der Faltschliesse verstellt werden.

Dies hat den Vorteil, dass die Armbanduhr mit Faltschliesse zur Einstellung nicht abgenommen werden muss. Die Feineinstellung der Nutzlänge kann somit am Handgelenk des Trägers vorgenommen werden, wodurch unter anderem auch auf Grund der stufenlosen Verstellung eine optimale Nutzlänge erreicht werden kann.

In einer bevorzugten Ausführung wird das Blockierungsmittel durch ein strukturelles Element, beispielsweise eine Hervorhebung oder eine Vertiefung, an der Innenseite der Abdeckung, vorzugsweise der Unterseite einer Abdeckplatte, verschoben. In dieser Ausführung bewirkt ein Verschieben der Abdeckung in Bezug auf die Basis, dass das Blockierungsmittel aus der Verklemmung herausgeführt und wieder in die Verklemmung zurückgeführt werden kann. Das Zurückführen wird durch die Kraft des Vorspannmittels bewirkt und erfolgt demnach automatisch.

Zur Betätigung des Blockierungsmittel wird demnach die Abdeckung verschoben. Dies kann von dem Träger einer Armbanduhr mit der Faltschliesse sehr einfach mit einer Hand, beziehungsweise mit einem oder zwei Finger einer Hand, ausgeführt werden.

Die Betätigung einer Faltschliesse mit einer Feineinstellung dieser Erfindung ist demnach einfach und ergonomisch mit einer Hand durchführbar.

In einer bevorzugten Ausführung weist die Abdeckung eine Abdeckplatte und zwei längsseitige Wände auf, die im Wesentlichen orthogonal zur Abdeckplatte angeordnet sind. In dieser Ausführung ist das Entriegelungsorgan eine in die Faltschliesse hineinragende Hervorhebung einer längsseitigen Wand der Abdeckung, die ausgerichtet ist, der Kraft des Vorspannmittels entgegenzuwirken. Vorzugsweise weisen beide laterale Wände ein Entriegelungsorgan auf, wobei jedes der Entriegelungsorgane ausgerichtet ist, jeweils ein Vorspannmittel zu betätigen. Zu diesem Zweck grenzt ein Entriegelungsorgan vorzugsweise direkt an ein Vorspannmittel an.

In einer Ausführung ist die Abdeckung in Bezug auf die Basis entlang der longitudinalen Achse der Faltschliesse verschiebbar, wobei durch ein Verschieben der Abdeckung entgegen die auf das Entriegelungsorgan ausgeübten Kraft des Vorspannmittels die Faltschliesse aus ihrem blockierten Zustand freigegeben wird.

Vorzugsweise weist die Abdeckung an ihrer Innenseite eine Vertiefung aus, die ausgebildet ist, einen oberen Abschnitt des Blockierungsmittels zu empfangen, sodass das in die Vertiefung hineinragende Blockierungsmittel durch ein Verschieben der Abdeckung in Bezug auf die Basis aus seiner eingeklemmten Position herausgeführt werden kann. Die Vertiefung befindet sich vorzugsweise in der Innenseite der Abdeckplatte.

In dem blockierten Zustand der Faltschliesse kann die Nutzlänge des Armbands verkürzt werden, vorzugsweise indem das Führungselement tiefer in die Faltschliesse hineingeschoben wird. Ein Schieben des Führungselement in die Faltschliesse hinein wirkt der Kraft des Vorspannmittel entgegen, wodurch das Blockierungsmittel temporär aus der Verklemmung gelöst wird. Sobald das Verschieben des Führungselementes beendet ist, drückt das Vorspannmittel das Blockierungsmittel wiederum in seine eingeklemmte Position in dem sich verjüngenden Zwischenraum.

Eine Bewegung des Führungselements in die entgegengesetzte Richtung wird durch das eingeklemmte Blockierungsmittel verhindert.

Im verlängerbaren Zustand der Faltschliesse kann die Nutzlänge des Armbandes sowohl verlängert als auch verkürzt werden.

Die Erfindung betrifft weiters eine Armbanduhr, welche die hier beschriebene Feineinstellungsvorrichtung oder die hier beschriebene Faltschliesse aufweist.

### Kurze Beschreibung der Figuren

Die Erfindung wird anhand der beigefügten Figuren näher erläutert, wobei zeigen
**Fig. 1A** bis **1D** Ansichten eines Ausführungsbeispiels einer Faltschliesse gemäss dieser Erfindung, in der die Feineinstellungsvorrichtung einen blockierten Zustand einnimmt;
**Fig. 1A** eine Seitenansicht des Ausführungsbeispiels der Faltschliesse;
**Fig. 1B** eine Draufsicht auf einen Schnitt entlang A-A der in Figure 1A dargestellten Faltschliesse;
**Fig. 1C** eine Draufsicht auf das Ausführungsbeispiels der Faltschliesse;
**Fig. 1D** eine laterale Ansicht des Schnitts B-B der in Figur 1B dargestellten Faltschliesse;
**Fig. 2A** bis **2D** sind Ansichten eines Ausführungsbeispiels einer Faltschliesse gemäss dieser Erfindung, in der die Feineinstellungsvorrichtung einen verlängerbaren Zustand einnimmt;
**Fig. 2A** eine Seitenansicht des Ausführungsbeispiels der Faltschliesse;
**Fig. 2B** eine Draufsicht auf einen Schnitt entlang A-A der in Figure 1A dargestellten Faltschliesse;
**Fig. 2C** eine Draufsicht auf das Ausführungsbeispiels der Faltschliesse;
**Fig. 2D** eine laterale Ansicht des Schnitts B-B der in Figur 1B dargestellten Faltschliesse;
**Fig.** 3 eine perspektivische Seitenansicht des in Figuren 1A bis 2D dargestellten Ausführungsbeispiels der Faltschiesse;
**Fig. 4** eine Explosionsansicht des in Figuren 1A bis 3 dargestellten Ausführungsbeispiels der Faltschiesse;
**Fig 5** eine perspektivische Ansicht von unten der Abdeckung 1 des Ausführungsbeispiels der Figuren 1A bis 4;
**Fig. 6A** und **Fig.6B** Ansichten eines alternativen Ausführungsbeispiels einer Faltschliesse gemäss dieser Erfindung, in der die Feineinstellungsvorrichtung zwei Blockierungsmittel aufweist;
**Fig 6A** eine Seitenansicht des Ausführungsbeispiels der Faltschliesse;
**Fig.6B** eine Draufsicht auf einen Schnitt entlang E-E der in Figure 6A dargestellten Faltschliesse;

### Wege zur Ausführung der Erfindung

Ausführungsbeispiele von Faltschliessen mit Feineinstellungsvorrichtungen gemäss dieser Erfindung sind schematisch in Figuren 1A bis 6B dargestellt.

Figuren 1A bis 5 betreffen eine Faltschliesse mit einer ersten Ausführung der stufenlosverstellbaren Feineinstellungsvorrichtung dieser Erfindung, Figuren 6A und 6B betreffen eine Faltschliesse mit einer zweiten Ausführungsform der Feineinstellungsvorrichtung dieser Erfindung.

Figuren 1A bis 1D sind Ansichten einer geschlossenen Faltschliesse des ersten Ausführungsbeispiels im blockierten Zustand.

Figur 1A ist eine schematische Seitenansicht, Figur 1C eine schematische Draufsicht auf die Faltschliesse. Die hier dargestellte Faltschliesse weist eine Abdeckung 1 mit einer Abdeckplatte 15 und zwei sich orthogonal von der Abdeckplatte 15 in Richtung des Arms des Trägers erstreckende längsseitige Wände 16 auf. Die längsseitigen Wände weisen jeweils eine Öffnung 13 auf, durch die ein Schieber 5 von innerhalb der Abdeckung 1 nach aussen hindurchragt.

Die Abdeckungsplatte 15 kann Hervorhebungen 17 aufweisen, die es dem Benützer erleichtern, die Abdeckung 1 zu verschieben. Die Hervorhebungen 17 sind derart ausgebildet, um die Reibung zwischen dem betätigenden Finger oder Daumen und der Abdeckung zu erhöhen, sodass ein Verschieben der Abdeckung entlang der longitudinalen Achse X der Faltschliesse erleichtert wird.

Ein erstes Ende eines Armbandes (nicht abgebildet) ist an ein Führungselement 2 angebracht. Das Führungselement 2 kann tiefer in die Faltschliesse hineingeschoben werden, oder aus der Faltschliesse gleiten oder gezogen werden, wobei das Führungselement 2 vorzugsweise ausgebildet ist, nicht vollständig aus der Faltschliesse entfernt zu werden.

Im dargestellten Beispiel weist das Führungselement 2 einen Endabschnitt 23 auf, an das das Armband angebracht wird (nicht abgebildet). Das Führungselement 2 weist weiters zwei Führungsarme 22 auf, die an den Endabschnitt 23 des Führungselements anschliessen und an ihrem anderen Ende durch einen Querverbindungsabschnitt 24 miteinander verbunden sind. Einer der Führungsarme weist eine erste Fläche 31 auf, gegen die ein Blockierungsmittel 3 im blockierten Zustand der Faltschliesse anstösst.

Das Blockierungsmittel 3 ist beweglich zwischen der ersten Fläche 31 und der Schrägfläche 32 eingelagert. Vorzugsweise nimmt das Blockierungsmittel eine zylindrische Form ein. Die zylindrische Form ist besonders günstig, da die Reibung entlang der beiden Flächen 31, 32 beim Verschieben minimiert ist, und da diese Form gut für die Verklemmung in dem sich verjüngenden Zwischenraum geeignet ist. Allerdings ist die Erfindung nicht auf diese spezifische Form des Blockierungsmittels 3 limitiert. Andere Formen, beispielsweile eine Kugelform oder eine dreieckige Form, sind ebenfalls möglich, sofern diese Formen ein Verschieben des Blockierungsmittels 3, sowie ein Einklemmen zwischen den beiden Flächen 31, 32 ermöglichen.

In dieser Ausführung der Feineinstellungsvorrichtung wirkt das Führungselement 2 mit einer Basis 4 zusammen, entlang der die Führungsarme 22 gleiten. Die Basis ist in Figur 4 abgebildet. Die Basis weist einen Basiskörper 40 auf von dem ein Klemmorgan 42 in Richtung der Abdeckplatte 15 hervorragt. Das Klemmorgan 42 ist zwischen den beiden Führungsarmen 22 angeordnet. Das Führungselement 2 kann aus der Faltschliesse herausgezogen werden, bis der Querverbindungsabschnitt 24 das Klemmorgan 42 kontaktiert. Das Klemmorgan 42 verhindert ein vollständiges Herausgleiten des Führungselementes 2 aus der Faltschliesse.

Das Klemmorgan ist in Bezug zu einem der beiden Führungsarme 22 in einem Abstand angeordnet. Dieser Abstand bildet den Zwischenraum, in dem sich das in Bezug auf das Führungselement 2 und das Klemmorgan 42 bewegliche Blockierungsmittel 3 befindet. Die den Zwischenraum begrenzende Seite des Klemmorgans 42 ist eine Schrägflache 32, die einer ersten den Zwischenraum begrenzenden Fläche 31 eines der Führungsarme 22 gegenüberliegt. Die Schrägfläche 32 ist in Bezug auf die erste Fläche 31 in einem Winkel angeordnet, sodass sich der Zwischenraum zwischen den beiden Flächen 31, 32 entlang der longitudinalen Richtung der Faltschliesse verjüngt.

In der Schnittansicht der Figur 1B sind zwei Vorspannmittel 9, die Schraubenfedern sind, abgebildet. Die Vorspannmittel 9 sind beidseitig in Längsrichtung versetzt zu dem Blockierungsmittel 3 angeordnet. Die Vorspannmittel 9 sind jeweils zwischen einem Schieber 5 und einem Vorsprung 14 einer längsseitigen Wand 16 der Abdeckung 1 eingespannt. Dieser Vorsprung bildet das Entriegelungsorgan 14, das gegen die Druckkraft des Vorspannmittels 9 verschoben werden kann, um das Blockierungsmittel aus seiner Verklemmung zwischen der Schrägfläche 32 des Klemmorgans 42 und der Fläche 31 des Führungsarmes 22 freizugeben. Da das Entriegelungsorgan 14 Bestandteil der Abdeckung ist, bewirkt ein Verschieben der Abdeckung 1 ein Komprimieren des Vorspannmittels 9.

Die Abdeckung 1 ist zusätzlich dazu ausgebildet, das Blockierungsmittel 3 zu Verschieben. Die Druckkraft des Vorspannmittels 9, sowie die Bewegung entgegen dieser Kraft des Entriegelungsorgans 14 wird dadurch mittels der Abdeckung 1 an das Blockierungsmittel 3 übertragen. In anderen Worten das Vorspannmittel 9 drückt das Blockierungsmittel 3 über die Abdeckung 1 in die eingeklemmte Position in dem verjüngten Zwischenraum. Die Bewegung des Entriegelungsorgans 14 in die entgegengesetzte Richtung der Kraft des Vorspannmittels 9 wird ebenfalls über die Abdeckung 1 an das Blockierungsmittel 3 übertragen, dass somit aus der Verklemmung freigegeben wird.

Figuren 1C und 1D zeigen weitere Ansichten desselben Ausführungsbeispiels im blockierten Zustand der Feineinstellungsvorrichtung, wobei Figur 1D eine B-B Schnittansicht der Figur 1C ist.

Ein oberer, das heisst der Abdeckung 1 nächstgelegener, Abschnitt des Blockierungsmittels 3 ist, wie in Figur 1D dargestellt, in eine passende Vertiefung 18 in der Unterseite der Abdeckplatte 15 eingelagert. Die Unterseite der Abdeckung ist die Seite, die dem Arm des Trägers zugewandt ist.

Vorzugsweise ist der obere Abschnitt des Blockierungsmittel 3 mit Spiel in die Vertiefung 18 eingelagert, um einen gleichmässigen Bewegungsablauf zu unterstützen.

Die Einlagerung des Blockierungsmittels 3 in die Vertiefung 18 der Abdeckung 1 bewirkt, dass sich das Blockierungsmittel 3 gemeinsam mit der Abdeckung 1 bewegt, wenn die Abdeckung 1 gegen das Vorspannmittel 9 verschoben wird, oder wenn das Vorspannmittel 9 die Abdeckung 1 wieder in die Ruheposition drückt. In dieser Ruheposition ist das Blockierungsmittel 3 in dem verjüngten Zwischenraum eingeklemmt.

In einer alternativen Ausführung ist es allerdings auch möglich, dass das Blockierungsmittel 3 an der Unterseite der Abdeckung 1 fixiert ist, oder ein Bestandteil der Abdeckung 1 ist.

Wie in Figuren 1B, 2B und 4 erkennbar, werden der Schieber 5, das Vorspannmittel 9 und das Entriegelungsorgan 14 von einem Stift 8 durchlaufen. Der Stift dient als zentrale Welle, die die translatorischen Bewegungen dieser Elemente führt. Der Stift 8 wirkt als eine Koordinationsstruktur, die bewirkt, dass das Entriegelungsorgan 14, Vorspannmittel 9 und Basis 4 zusammengebaut bleiben. Wenn der Stift 8 entfernt wird, können diese Elemente auseinanderfallen.

Der Stift 8, der innerhalb der Abdeckung der Faltschliesse befindliche Abschnitt des Schiebers 5, das Vorspannmittel 9, sowie das Entriegelungsorgan 14 sind in einem Seitenabschnitt 41 der Basis 4 eingelagert. Der Seitenabschnitt 41 ist derart ausgebildet, den Stift 8 parallel zur zentralen longitudinalen Achse X der Faltschliesse auszurichten. Der Seitenabschnitt weist einen sich in Längsrichtung der Faltschliesse ersteckenden Abschnitt mit zwei in Richtung der längsseitigen Wand 16 hervorstehenden Armen auf. Die Form des Seitenabschnittes 41 ähnelt einem «C», wobei die offene Seite des «C» der längsseitigen Wand 16 der Abdeckung angrenzt.

Ein erstes Ende des Armbandes wird vorzugweise an dem in Figur 1D abgebildeten Führungselement 2 angebracht, während das andere Ende des Armbandes an einem Endabschnitt 60 des zweiten Schenkels 6 der Faltschliesse angebracht wird.

Figuren 2A bis 2D stellen das in Figuren 1A bis 1D abgebildete Ausführungsbeispiel der Faltschliesse dar, in der die Feineinstellung einen verlängerbaren Zustand einnimmt. Die Ansichten und Schnitte der Figuren 2A bis 2D entsprechend denen der Figuren 1A bis 1D.

Wie in Figur 2B dargestellt, ist die Abdeckung 1 entgegen die Druckkraft des Schraubenfeder 9 verschoben, sodass die Schraubenfeder 9 komprimiert ist. Durch die Einlagerung des oberen Abschnittes des Blockierungsmittels 3 in die Abdeckung 1, wie in Figur 2D abgebildet, ist dieses gemeinsam mit der Abdeckung entgegen die Druckkraft des Vorspannmittels 9 verschoben. Das Blockierungsmittel 3 ist demnach in dem dargestellten verlängerbaren Zustand der Faltschliesse aus seiner Verklemmung zwischen der ersten Fläche 31 und der Schrägfläche 32 gelöst. Das Blockierungsmittel kann entlang der ersten Fläche 31 verschoben werden. Es ist nicht erforderlich, dass das freigegebene Blockierungsmittel 3 den Kontakt zur ersten Fläche 31 verliert.

Das Blockierungsmittel 3 hat vorzugsweise laterales Spiel in der Vertiefung 18 in der Innenseite der Abdeckung 1.

Das Führungselement 2 einschliesslich des an ihm befestigten Armbandes (nicht abgebildet) können in dem verlängerbaren Zustand tiefer in die Faltschliesse hineingeschoben werden, oder aus der Faltschliesse gleiten oder gezogen werden, bis der Querverbindungsabschnitt 24 des Führungselementes 2 an das Klemmorgan 42 anstösst.

Die Abdeckung kann von dem Träger einer Armbanduhr mit der Faltschliesse sehr einfach mit einer Hand, beziehungsweise mit einem oder zwei Finger einer Hand, verschoben werden, um ein Verkürzen der Nutzlänge des Armbandes zu ermöglichen.

Um das die Nutzlänge zu verkürzen, kann der Träger die Abdeckung mit einem Finger verschieben und gleichzeitig das Armband in der Nähe der Schliesse mit einem weiteren Finger in die Faltschliesse hineinschieben.

Das Verkürzen kann auch im blockierten Zustand der Faltschliesse ohne Betätigung der Abdeckung, durch ein Hineinschieben des Armbandes in die Faltschliesse erreicht werden.

Zum Verlängern der Nutzlänge reicht es aus, die Abdeckung mit einem Finger zu verschieben und das Armband aus der Faltschliesse gleiten zu lassen. Eventuell kann der Träger das Armband in Nähe der Faltschliesse leicht gegen das Handgelenk andrücken und gleichzeitig das Armband weiter aus der Faltschliesse ziehen.

Die Feineinstellung der Nutzlänge des Armbandes ist in dem geschlossenen Zustand der Faltschliesse durchführbar. Die Nutzlänge kann aber auch in der offenen Faltschliesse angepasst werden.

Das Verkürzen und Verlängern erfordert demnach keinen komplexen Bewegungsablauf und ist sehr einfach mit einer Hand in der geschlossenen, getragenen Faltschliesse durchführbar.

Ein Verlängern der Nutzlänge kann durch ein Verschieben der Abdeckung 1 erreicht werden. Das Verschieben der Abdeckung 1 ist ausreichend, um eine Verlängerung zu bewirken, sodass kein zusätzlicher Bewegungsablauf notwendig ist. Beispielsweise ist kein zusätzliches Anheben oder Ziehen eines Elementes notwendig, um die Verlängerung zu bewirken. Die Verlängerung der Nutzlänge wird demnach in einem einzigen Bewegungsablauf erreicht.

Die Funktion des Schiebers 5 wird anhand der in Figur 3 dargestellten geöffneten Faltschliesse erläutert. Der Schieber 5 dient primär zum Aufrechterhalten des geschlossenen Zustands der Faltschliesse und zum Öffnen der Faltschliesse.

Die Faltschliesse ist in ihrem geöffneten Zustand, wenn sich die miteinander gelenkig verbundenen Schenkel 6, 7 der Faltschliesse entfalten.

Die Faltschliesse nimmt ihren geschlossenen Zustand ein, wenn die miteinander gelenkig verbundenen Schenkel 6, 7 der Faltschliesse und die gelenkig mit dem ersten Schenkel 7 verbundene Abdeckung zusammengefaltet sind.

Ein Abschnitt des Schieber 5 ragt durch eine längliche Öffnung der längsseitigen Wand der Abdeckung 16 hindurch. Der Schieber wirkt mit dem Stift 8 und einem Endabschnitt 60 des zweiten Schenkels 6 der Faltschliesse zusammen, um die Faltschliesse in ihrem geschlossen Zustand zu halten.

Der Schieber liegt einem Arm des Seitenabschnittes 41 der Basis auf. Der Stift 8, der die Welle bildet, ist in passenden Durchgangsöffnungen der beiden Armen des Seitenabschnittes 41 zumindest teilweise eingeführt. Der Stift ist in diesen Durchgangsöffnungen beweglich eingelagert, sodass er in Längsrichtung der Faltschliesse bewegt werden kann, um aus der Aussparung 68 des Endabschnitts des zweiten Schenkels eingeführt und entfernt zu werden.

Das dem Entriegelungsorgan 14 gegenüberliegende Ende des Vorspannmittels 9 liegt einem Schieber 5 auf. Zwischen Vorspannmittel 9 und Schieber 5 ist ein Sicherungselement 10 eingefügt, der an dem Stift 8 fixiert ist. Das in Figur 4 dargestellte Sicherungselement ist ein Sprengring 10. Das Sicherungselement kann allerdings auch anders ausgeführt sein.

Die Sicherung kann auch durch eine Presspassung zwischen dem Stift 8 und dem Schieber 5 erzielt werden.

Im geschlossenen Zustand greift der Stift 8, der durch den innerhalb der Abdeckung Faltschiesse befindlichen Abschnitt des Schiebers 5 in Längsrichtung der Faltschliesse hindurchragt, in eine passende Aussparung 68 der Endabschnittes des zweiten Schenkels 6 ein. Dieses Eingreifen verhindert, dass sich der zweite Schenkel 6 von dem ersten Schenkel 7 und der Abdeckung 1 entfalten kann. Die Faltschliesse wird dementsprechend in dem geschlossenen Zustand gehalten.

Um den Stift 8 aus der Aussparung 68 zu entfernen, wird der Schieber 5 entgegen der Kraft des Vorspannmittels 9 bewegt. Wie in Figur 5 dargestellt, ist zwischen dem Schieber 5 und dem Vorspannungsmittel 9 ein Sicherungselement 10 eingelagert, das an dem Stift 8 angebracht ist, um ein Gleiten des Schiebers entlang des Stiftes in Gegenrichtung der Kraft des Vorspannmittels 9 zu verhindern. Der Stift 8 wird demnach gemeinsam mit dem Schieber 5 in Gegenrichtung der Kraft des Vorspannmittels 9 verschoben und wird dadurch aus der Aussparung 68 entfernt. In anderen Worten, der Schieber 5 bewegt den Stift 8 aus der Aussparung 68 heraus, indem er gegen das Sicherungselement 10 und diesen gegen die Kraft des Vorspannmittels 9 bewegt.

Der Endabschnitt 60 des zweiten Schenkels 6 ist somit freigegeben, sodass sich der erste und der zweite Schenkel 7, 6 von der Abdeckung der Faltschliesse entfalten können und sich die Faltschliesse öffnet.

Sowohl der Feineinstellungsmechanismus als auch der durch Stift 8 und Aussparung 68 vorgegebene Schliessmechanismus der Faltschliesse werden von den selben Vorspannmitteln 9 betrieben. In der in Figuren 1 bis 4 dargestellten Ausführung werden also nur zwei Vorspannmittel 9 benötigt, um sowohl das Öffnen und Schliessen der Faltschliesse als auch deren Feineinstellung zu betreiben.

Zum Öffnen der Faltschliesse müssen beide Vorspannmittel 9 gleichzeitig betätigt werden, was durch ein Verstellen der Position der beiden Schieber 5 bewirkt wird. Beide Schieber werden unabhängig voneinander verschoben. Ein Verstellen der Position eines einzigen Schiebers reicht nicht aus, die Faltschliesse zu Öffnen. Dies bewirkt eine doppelte Sicherheit des Verschlussmechanismus, der im dargestellten Beispiel auf dem Stift 8 sowie auf dessen Eingriff in die Aussparung 68 beruht, da ein unbeabsichtigtes Öffnen der Faltschliesse durch ein Verschieben eines einzigen Schiebers verhindert wird.

Der Verschlussmechanismus des Ausführungsbeispiels der Figuren 1A bis 5 kann in einem einzigen Bewegungsablauf betätigt werden. Spezifisch werden beide Schieber 5 gleichzeitig gezogen. Dieses Ziehen bewirkt, sobald der Eingriff der Stifte 8 in die Aussparungen 68 entfällt, ein Öffnen der Schliesse in einem einzigen Bewegungsablauf. Es sind also keine weiteren Bewegungsabläufe, wie zum Beispiel ein Eindrücken eines Elementes oder ein Anheben eines Elementes, notwendig um ein Öffnen der Faltschliesse zu bewirken.

In Figur 4 sind die einzelnen Bestandteile des in Figuren 1A bis 3 dargestellten Ausführungsbeispiels der Faltschliesse mit Feineinstellungsvorrichtung in einer Explosionsansicht abgebildet. Das Zusammenwirken dieser Teile wurde vorangehend beschrieben.

Die Basis 4 der Faltschliesse, spezifisch die beiden Seitenabschnitte 41 und der Basiskörper 40, bildet eine Führungsschiene für die Gleitbewegung der Führungsarme 22. Die Basis trägt so zu einer stabilen und gleichförmigen Bewegung des Führungselements 2 bei.

Der erste Schenkel 7 der Faltschliesse ist mittels eines Stiftes 11 gelenkig an der Basis 4 angebracht. Der zweite Schenkel 6 ist an einem Ende gelenkig mit dem ersten Schenkel 7 verbunden. An seinem anderen Ende, das den Endabschnitt 60 umfasst, ist der zweite Schenkel an das andere Ende des Armbandes angebracht.

Figur 5 ist eine perspektivische Ansicht der Abdeckung 1 von unten, in der die Vertiefung 18 zum Einlagern des oberen Abschnittes des Blockierungsmittels 3 dargestellt ist.

Figuren 6A und 6B stellen ein alternatives Ausführungsbeispiel einer in einer Faltschliesse angeordneten Feineinstellungsvorrichtung gemäss dieser Erfindung dar. Figur 6A ist eine Seitenansicht einer Faltschliesse mit der Feineinstellungsvorrichtung. Diese Ausführung der Feineinstellungsvorrichtung ist allerdings nicht auf eine Faltschliesse mit zwei Abdeckungsteilen limitiert. Die in Figur 6B abgebildete Feineinstellungsvorrichtung kann ohne weiteres auch in Faltschliessen mit einer einzigen Abdeckung, beispielsweise wie in Figur 1A gezeigt, integriert werden.

Figur 6B zeigt einen Schnitt E-E des in Figur 6A abgebildeten Ausführungsbeispiels der Faltschliesse.

Zwei gespiegelt zur longitudinalen Achse X der Faltschliesse angeordnete, zylindrische Blockierungsmittel 3 sind in dieser Figur 6B dargestellt. Die beiden Blockierungsmittel 3 sind jeweils zwischen einer Schrägfläche 32 und einer ersten Fläche 31 eines Führungsarms 22 eingeklemmt. Die Blockierungsmittel 3 werden von einer Schraubenfeder 9 in die Verklemmungsposition zwischen die beiden Flächen 31,32 gedrückt. Konkret drückt jede Schraubenfeder 9 ein Blockierungsmittel 3 in den sich verjüngenden Abstand zwischen einem Führungsarm 22 und einer Schrägfläche 32. In diesem Ausführungsbeispiel werden die Schrägflächen 32 jeweils von in die Schliesse hineinragenden Hervorhebungen der längsseitigen Wände 16 der Abdeckung gebildet. Die Schrägflächen 32 können allerdings auch an einem anderen Element der Faltschliesse angeordnet sein, sofern sie angeordnet ist, einen sich in Richtung des Bandes verjüngenden Abstand zwischen Schrägfläche 32 und der ersten Fläche 31 zu schaffen.

Das in Figur 6B abgebildete Entriegelungsorgan 14 ist ein aus der Unterseite der Abdeckplatte 15 in die Schliesse hineinragende Hervorhebung, beispielsweise ein Häkchen. Sofern die Abdeckplatte zweiteilig ausgeführt ist, ist das Entriegelungsorgan an einem in Bezug auf die Basis der Schliesse verschiebbaren Teil der Abdeckung angeordnet.

Das Entriegelungsorgan 14 ist ausgebildet, das Blockierungsmittel 3 entgegen der Druckkraft des Vorspannmittels 9, das beispielsweise eine Schraubenfeder ist, zu verschieben. Um das Entriegelungsorgan 14 zu betätigen, wird die Abdeckung 1 in Gegenrichtung des and das Führungselement 2 angebrachten Endes des Armbandes verschoben. In anderen Worten, die Abdeckung wird entgegen der Kraftrichtung der Vorspannmittel 9 verschoben entlang der longitudinalen Achse X der Faltschliesse verschoben. Um diesen Bewegungsablauf zu erleichtern, kann die Abdeckung an den dafür vorgesehenen Hervorhebungen 17 betätigt werden.

In dem in Figur 6B dargestellten Beispiel einer Feineinstellungsvorrichtung kontaktiert das Entriegelungsorgan 14 das Blockierungsmittel 3 direkt, um dieses gegen die Druckkraft des Vorspannmittels 9, in diesem Fall eine Schraubenfeder, aus der Verklemmung zwischen der Schrägfläche 32 und der ersten Fläche 31 zu lösen. Das Vorspannmittel 9 kontaktiert das Blockierungsmittel 3 and der gegenüberliegenden, dem Entriegelungsorgan 14 abgewandten Seite des Blockierungsmittels 3. Vorspannmittel 9, Blockierungsmittel 3 und Entriegelungsorgan 14 sind demnach in Serie hintereinander angeordnet, um so zusammenwirken zu können. Vorzugsweise sind zwei Sätze von Vorspannmittel 9, Blockierungsmittel 3 und Entriegelungsorgan 14 horizontal gespiegelt entlang der longitudinalen Achse X der Faltschliesse angeordnet.

## Patentansprüche

1. Stufenlos verstellbare Feineinstellungsvorrichtung zur Anpassung der Nutzlänge eines Armbandes für eine Faltschliesse, umfassend
- eine erste Fläche (31), deren Länge die Längsrichtung der Feineinstellungsvorrichtung vorgibt,
- eine zweite, der ersten Fläche (31) zugewandte Schrägfläche (32), die winkelig in Bezug auf die erste Fläche angeordnet ist, sodass die erste Fläche (31) und die zweite Schrägfläche (32) einen sich in Längsrichtung verjüngenden Zwischenraum begrenzen,
- ein in dem sich verjüngenden Zwischenraum beweglich angeordnetes Blockierungsmittel (3),
- ein Vorspannmittel (9), beispielsweise eine Schraubenfeder, das derart angeordnet ist, dass das im Zwischenraum befindliche Blockierungsmittel (3) in die Verjüngung des Zwischenraumes hineingedrückt und zwischen der ersten Fläche (31) und der zweiten Schrägfläche eingeklemmt wird (32), sodass die Feineinstellungsvorrichtung einen blockierten Zustand einnimmt, in dem ein Verlängern der Nutzlänge des Armbandes verhindert ist,
- ein Entriegelungsorgan (14), das ausgebildet ist, entgegen der Kraft des Vorspannmittels (9) translatorisch bewegt zu werden, um das Blockierungsmittel (3) freizugegeben, sodass die Feineinstellungsvorrichtung einen verlängerbaren Zustand einnimmt, in dem die Nutzlänge des Armbandes verlängert werden kann.

2. Stufenlos verstellbare Feineinstellungsvorrichtung nach Anspruch 1, wobei das Blockierungsmittel (3) und das Entriegelungsorgan (14) derart ausgebildet sind, translatorische Bewegungen in Längsrichtung in Bezug auf die zweite Schrägfläche (32) auszuführen.

3. Stufenlos verstellbare Feineinstellungsvorrichtung nach einem der Ansprüche 1 oder 2, wobei die erste Fläche (31) eine Oberfläche eines mit dem Armband verbundenen Elementes (22) ist, und wobei die erste Fläche (31) in dem verlängerbaren Zustand der Feineinstellungsvorrichtung in Richtung des Armbandes bewegt werden kann, wodurch die Nutzlänge des Armbandes verlängert wird.

4. Stufenlos verstellbare Feineinstellungsvorrichtung nach einem der Ansprüche 1 bis 3, wobei die erste Fläche (31) eine Oberfläche eines mit dem Armband verbundenen Elementes (22) ist, sodass die Position der ersten Fläche in Bezug auf die zweite Schrägfläche die Nutzlänge des Armbandes vorgibt, wobei die Nutzlänge länger ist, wenn die erste Fläche in Bezug auf die zweite Schrägfläche in Richtung der Kraft des Vorspannmittels (9) verschoben ist, und wobei die Nutzlänge kürzer ist, wenn die erste Fläche in Bezug auf die zweite Schrägfläche in Gegenrichtung der Kraft des Vorspannmittels (9) verschoben ist.

5. Stufenlos verstellbare Feineinstellungsvorrichtung nach einem der Ansprüche 1 bis 4, wobei die erste Fläche (31) sowohl im blockierten Zustand als auch im verlängerbaren Zustand der Feineinstellungsvorrichtung in die dem Armband entgegengesetzte Richtung bewegt werden kann, wodurch die Nutzlänge des Armbandes verkürzt wird.

6. Stufenlos verstellbare Feineinstellungsvorrichtung nach einem der Ansprüche 1 bis 5, wobei die translatorische Bewegung entlang der Längsrichtung des Blockierungsmittels (3) und die translatorische Bewegung entlang der Längsrichtung des Entriegelungsorgans (4) gekoppelt sind.

7. Stufenlos verstellbare Feineinstellungsvorrichtung nach einem der Ansprüche 1 bis 6, wobei die zweite Schrägfläche (32) in Bezug auf die erste Fläche (31) einen Winkel, der grösser ist als der arctan der Gleitreibungszahl µ zwischen dem Blockierungsmittel und den beiden Flächen, beispielsweise einen Winkel von 2° bis 20°, vorzugsweise von 4° bis 10°.

8. Stufenlos verstellbare Feineinstellungsvorrichtung nach einem der Ansprüche 1 bis 7, aufweisend
- ein einziges Blockierungsmittel (3) und zwei zu beiden Seiten des Blockierungsmittels (3) angeordnete und, optional, in Längsrichtung in Bezug auf das Blockierungsmittel (3) versetzte Vorspannmittel (9), oder
- zwei Blockierungsmittel (3) und zwei Vorspannmittel (9).

9. Stufenlos verstellbare Feineinstellungsvorrichtung nach einem der Ansprüche 1 bis 8, wobei das Entriegelungsorgan (14) dem Vorspannmittel (9) aufliegt, und wobei das Blockierungsmittel (3) mit dem Entriegelungsorgan (14) derart in Verbindung steht, dass die translatorische Bewegung des Entriegelungsorgans (14) und die translatorische Bewegung des Blockierungsmittels (3) gekoppelt sind.

10. Faltschliesse mit stufenloser Feineinstellungsvorrichtung aufweisend,
- eine Abdeckung (1),
- eine Basis (4), die gelenkig mit einem ersten Schenkel der Faltschliesse (7) verbunden ist, aufweisend einen Basiskörper (40) und einen von dem Basiskörper in Richtung der Abdeckung hervorstehendes Klemmorgan (42)
- einem Führungselement (2) mit zwei Führungsarmen (22), die beidseitig des Klemmorgans (42) angeordnet sind, und die in Bezug auf das Klemmorgan (42) translatorisch in Längsrichtung bewegbar sind, wobei das Führungselement (2) dazu ausgebildet ist, an ein Ende eines Armbandes angebracht zu werden,
- ein Blockierungsmittel (3),
wobei zumindest ein Führungsarm (22) eine erste Fläche (31), die orthogonal zum Basiskörper und parallel zur longitudinalen Achse der Faltschliesse angeordnet ist, aufweist,
wobei das Klemmorgan (42) eine zweite Schrägfläche (32), die winkelig in Bezug auf die erste Fläche (31) angeordnet ist, aufweist,
wobei die erste Fläche (31) und die zweite Schrägfläche (32) einander zugewandt sind, sodass die erste Fläche (31) und die zweite Schrägfläche (32) einen sich in Richtung der longitudinalen Achse verjüngenden Zwischenraum begrenzen,
wobei das Blockierungsmittel (3) sich in dem sich verjüngenden Zwischenraum befindet, und
wobei die Faltschiesse einen blockierten Zustand einnimmt, in dem eine Verlängerung der Nutzlänge des Armbandes verhindert ist, wenn das Blockierungsmittel (3) zwischen der ersten Fläche (31) und der zweiten Schrägfläche (32) eingeklemmt ist.

11. Faltschliesse nach Anspruch 10, wobei das Blockierungsmittel (3) von zumindest einem Vorspannmittel (9) in den sich verjüngenden Zwischenraum das zwischen der ersten Schrägfläche (31) und der zweiten Fläche (32) hineingedrückt wird, wobei ein Entriegelungsorgan (14) dazu ausgebildet ist, entgegen der Kraft des Vorspannmittels (9) verschoben zu werden, um das zwischen der ersten Fläche (31) und der zweiten Schrägfläche (32) eingeklemmte Blockierungsmittel (3) freizugeben.

12. Faltschliesse nach Anspruch 11, wobei die Abdeckung (1) eine Abdeckplatte (15) und zwei längsseitige Wände (16), die im Wesentlichen rechtwinkelig zur Abdeckplatte (15) angeordnet sind, aufweist, und wobei das Entriegelungsorgan (14) eine in die Faltschliesse hineinragende Hervorhebung einer längsseitigen Wand der Abdeckung ist, die ausgerichtet ist, der Kraft des Vorspannmittels (9) entgegenzuwirken.

13. Faltschliesse nach Anspruch 12, wobei die Abdeckung in Bezug auf die Basis (4) entlang der longitudinalen Achse verschiebbar ist, und wobei durch ein Verschieben der Abdeckung entgegen die auf das Entriegelungsorgan (14) ausgeübten Kraft des Vorspannmittels (9) die Faltschliesse aus ihrem blockierten Zustand freigegeben wird.

14. Faltschliesse nach einem der Ansprüche 10 bis 13, wobei in dem blockierten Zustand der Faltschliesse die Nutzlänge des Armbands verkürzt werden kann, indem das Führungselement (2) tiefer in die Faltschliesse hineingeschoben wird, und wobei Bewegung des Führungselements (2) in die entgegengesetzte Richtung durch das eingeklemmte Blockierungsmittel (3) verhindert wird.

15. Eine Armbanduhr aufweisend eine Schliesse mit einer Feineinstellungsvorrichtung nach einem der Ansprüche 1 bis 9, oder eine Faltschliesse nach einem der Ansprüche 10 bis 14.

## Claims

1. An infinitely adjustable fine adjustment device for adjusting the useful length of a bracelet for a folding clasp, comprising
- a first surface (31), the length of which determines the longitudinal direction of the fine adjustment device,
- a second inclined surface (32) facing the first surface (31), which is arranged at an angle with respect to the first surface, so that the first surface (31) and the second inclined surface (32) delimit an intermediate space tapering in the longitudinal direction,
- a blocking means (3) movably arranged in the tapering intermediate space,
- a biasing means (9), for example a helical spring, which is arranged in such a way that the blocking means (3) located in the intermediate space is pressed into the taper of the intermediate space and is wedged between the first surface (31) and the second inclined surface (32), so that the fine adjustment device assumes a blocked state in which an extension of the useful length of the bracelet is prevented,
- an unlocking member (14) which is designed to be moved in translation against the force of the biasing means (9) in order to release the blocking means (3), so that the fine adjustment device assumes an extendable state in which the useful length of the bracelet can be extended.

2. The infinitely adjustable fine adjustment device according to claim 1, wherein the blocking means (3) and the unlocking member (14) are configured to perform translational movements in the longitudinal direction with respect to the second inclined surface (32).

3. The infinitely adjustable fine adjustment device according to any of claims 1 or 2, wherein the first surface (31) is a surface of an element (22) connected to the bracelet, and wherein the first surface (31) can be moved in the direction of the bracelet in the extendable state of the fine adjustment device, thereby extending the useful length of the bracelet.

4. The infinitely adjustable fine adjustment device according to any of claims 1 to 3, wherein the first surface (31) is a surface of an element (22) connected to the bracelet, such that the position of the first surface with respect to the second inclined surface determines the useful length of the bracelet, wherein the effective length is longer when the first surface is displaced with respect to the second inclined surface in the direction of the force of the biasing means (9), and wherein the effective length is shorter when the first surface is displaced with respect to the second inclined surface in the opposite direction of the force of the biasing means (9).

5. The infinitely adjustable fine adjustment device according to any of claims 1 to 4, wherein the first surface (31) can be moved in the direction opposite to the bracelet both in the blocked state and in the extendable state of the fine adjustment device, whereby the useful length of the bracelet is shortened.

6. The infinitely adjustable fine adjustment device according to any of claims 1 to 5, wherein the translational movement along the longitudinal direction of the blocking means (3) and the translational movement along the longitudinal direction of the unlocking member (4) are coupled.

7. The infinitely adjustable fine adjustment device according to any of claims 1 to 6, wherein the second inclined surface (32) has an angle with respect to the first surface (31) that is greater than the arctan of the coefficient of sliding friction µ between the blocking means and the two surfaces, for example an angle of 2° to 20°, preferably of 4° to 10°.

8. The infinitely adjustable fine adjustment device according to any of claims 1 to 7, comprising
- a single blocking means (3) and two biasing means (9) arranged on either side of the blocking means (3) and, optionally, offset longitudinally with respect to the blocking means (3), or
- two blocking means (3) and two biasing means (9).

9. The infinitely adjustable fine adjustment device according to any of claims 1 to 8, wherein the unlocking member (14) rests on the biasing means (9), and wherein the blocking means (3) is connected to the unlocking member (14) in such a way that the translational movement of the unlocking member (14) and the translational movement of the blocking means (3) are coupled.

10. A folding clasp with infinitely variable fine adjustment device comprising
- a cover (1),
- a base (4) which is connected in an articulated manner to a first arm of the folding clasp (7), having a base body (40) and a clamping member (42) projecting from the base body in the direction of the cover
- a guide element (2) with two guide arms (22), which are arranged on both sides of the clamping member (42) and which are translationally movable in the longitudinal direction with respect to the clamping member (42), wherein the guide element (2) is designed to be attached to one end of a bracelet,
- a blocking means (3),
wherein at least one guide arm (22) has a first surface (31) which is arranged orthogonally to the base body and parallel to the longitudinal axis of the folding clasp,
wherein the clamping member (42) has a second inclined surface (32) which is arranged angularly with respect to the first surface (31),
wherein the first surface (31) and the second inclined surface (32) face each other so that the first surface (31) and the second inclined surface (32) delimit an intermediate space tapering in the direction of the longitudinal axis,
wherein the blocking means (3) is located in the tapered intermediate space, and
wherein the folding clasp takes a blocked state in which an extension of the useful length of the bracelet is prevented when the blocking means (3) is wedged between the first surface (31) and the second inclined surface (32).

11. The folding clasp according to claim 10, wherein the blocking means (3) is pressed by at least one biasing means (9) into the tapered space between the first surface (31) and the second inclined surface (32), wherein an unlocking member (14) is designed to be displaced against the force of the biasing means (9) in order to release the blocking means (3) wedged between the first surface (31) and the second inclined surface (32).

12. The folding clasp according to claim 11, wherein the cover (1) comprises a cover plate (15) and two longitudinal walls (16) arranged substantially at right angles to the cover plate (15), and wherein the unlocking member (14) is a protrusion of a longitudinal wall of the cover projecting into the folding clasp, which is orientated to counteract the force of the biasing means (9).

13. The folding clasp according to claim 12, wherein the cover is displaceable in relation to the base (4) along the longitudinal axis, and wherein the folding clasp is released from its locked state by displacement of the cover against the force of the biasing means (9) exerted on the unlocking member (14).

14. The folding clasp according to any of claims 11 to 13, wherein in the blocked state of the folding clasp the useful length of the bracelet can be shortened by pushing the guide element (2) deeper into the folding clasp, and wherein movement of the guide element (2) in the opposite direction is prevented by the wedged blocking means (3).

15. A wristwatch comprising a clasp with a fine adjustment device according to any of claims 1 to 10, or a folding clasp according to any of claims 11 to 14.

## Revendications

1. Dispositif de réglage fin réglable en continu pour adapter la longueur utile d'un bracelet pour un fermoir déployant, comprenant
- une première face (31) dont la longueur détermine la direction longitudinale du dispositif de réglage fin,
- une deuxième face inclinée (32) tournée vers la première face (31) et disposée angulairement par rapport à la première face, de sorte que la première face (31) et la deuxième face inclinée (32) délimitent un espace intermédiaire qui se rétrécit dans la direction longitudinale,
- un moyen de blocage (3) disposé de manière mobile dans l'espace intermédiaire conique,
- un moyen de précontrainte (9), par exemple un ressort hélicoïdal, agencé de telle sorte que le moyen de blocage (3) situé dans l'espace intermédiaire est enfoncé dans le rétrécissement de l'espace intermédiaire et est coincé (32) entre la première face (31) et la deuxième face inclinée, de sorte que le dispositif de réglage fin prend un état bloqué dans lequel l'allongement de la longueur utile du bracelet est empêché,
- un organe de déverrouillage (14) apte à être déplacé en translation à l'encontre de la force du moyen de précontrainte (9) pour libérer le moyen de blocage (3), de sorte que le dispositif de réglage fin adopte un état extensible dans lequel la longueur utile du bracelet peut être allongée.

2. Le dispositif de réglage fin réglable en continu selon la revendication 1, dans lequel le moyen de blocage (3) et l'organe de déverrouillage (14) sont configurés pour effectuer des mouvements de translation dans la direction longitudinale par rapport à la deuxième face inclinée (32).

3. Le dispositif de réglage fin réglable en continu selon l'une des revendications 1 ou 2, dans lequel la première face (31) est une surface d'un élément (22) relié au bracelet, et dans lequel la première face (31) peut être déplacée en direction du bracelet dans l'état extensible du dispositif de réglage fin, ce qui permet d'allonger la longueur utile du bracelet.

4. Le dispositif de réglage fin réglable en continu selon l'une des revendications 1 à 3, dans lequel la première face (31) est une surface d'un élément (22) relié au bracelet, de sorte que la position de la première face par rapport à la deuxième face inclinée impose la longueur utile du bracelet, la longueur utile étant plus longue lorsque la première face est déplacée par rapport à la deuxième face inclinée dans le sens de la force du moyen de précontrainte (9), et la longueur utile étant plus courte lorsque la première face est déplacée par rapport à la deuxième face inclinée dans le sens opposé à la force du moyen de précontrainte (9).

5. Le dispositif de réglage fin réglable en continu selon l'une des revendications 1 à 4, dans lequel la première face (31) peut être déplacée dans la direction opposée au bracelet, à la fois à l'état bloqué et à l'état extensible du dispositif de réglage fin, ce qui permet de raccourcir la longueur utile du bracelet.

6. Le dispositif de réglage fin réglable en continu selon l'une des revendications 1 à 5, dans lequel le mouvement de translation selon la direction longitudinale du moyen de blocage (3) et le mouvement de translation selon la direction longitudinale de l'organe de déverrouillage (4) sont couplés.

7. Le dispositif de réglage fin réglable en continu selon l'une des revendications 1 à 6, dans lequel la deuxième face inclinée (32) forme, par rapport à la première face (31), un angle supérieur à l'arctan du coefficient de frottement de glissement µ entre le moyen de blocage et les deux surfaces, par exemple un angle de 2° à 20°, de préférence de 4° à 10°.

8. Dispositif de réglage fin réglable en continu selon l'une des revendications 1 à 7, comprenant
- un seul moyen de blocage (3) et deux moyens de précontrainte (9) disposés de part et d'autre du moyen de blocage (3) et, de manière facultative, décalés dans le sens longitudinal par rapport au moyen de blocage (3), ou
- deux moyens de blocage (3) et deux moyens de précontrainte (9).

9. Le dispositif de réglage fin réglable en continu selon l'une des revendications 1 à 8, dans lequel l'organe de déverrouillage (14) est en appui sur le moyen de précontrainte (9), et dans lequel le moyen de blocage (3) est en liaison avec l'organe de déverrouillage (14) de telle sorte que le mouvement de translation de l'organe de déverrouillage (14) et le mouvement de translation du moyen de blocage (3) sont couplés.

10. Une boucle déployante avec dispositif de réglage fin réglable en continu, comprenant,
- un couvercle (1),
- une base (4) articulée sur une première branche de la boucle déployante (7), comprenant un corps de base (40) et un organe de serrage (42) faisant saillie du corps de base en direction du couvercle,
- un élément de guidage (2) comprenant deux bras de guidage (22) qui sont disposés de part et d'autre de l'organe de serrage (42) et qui sont mobiles en translation dans le sens longitudinal par rapport à l'organe de serrage (42), l'élément de guidage (2) étant adapté pour être monté sur une extrémité d'un bracelet,
- un moyen de blocage (3),
au moins un bras de guidage (22) présentant une première face (31) disposée orthogonalement au corps de base et parallèlement à l'axe longitudinal du fermoir déployant,
l'organe de serrage (42) présentant une deuxième face inclinée (32) disposée angulairement par rapport à la première face (31),
la première face (31) et la deuxième face inclinée (32) étant tournées l'une vers l'autre, de sorte que la première face (31) et la deuxième face inclinée (32) délimitent un espace intermédiaire qui se rétrécit dans la direction de l'axe longitudinal,
le moyen de blocage (3) étant situé dans l'espace conique, et
le fermoir déployant adoptant un état bloqué dans lequel l'allongement de la longueur utile du bracelet est empêché lorsque le moyen de blocage (3) est coincé entre la première face (31) et la deuxième face inclinée (32).

11. La boucle déployante selon la revendication 10, dans laquelle le moyen de blocage (3) est poussé par au moins un moyen de précontrainte (9) dans l'espace intermédiaire rétrécissant compris entre la première face inclinée (31) et la deuxième face (32), un organe de déverrouillage (14) étant adapté à être déplacé à l'encontre de la force du moyen de précontrainte (9) pour libérer le moyen de blocage (3) coincé entre la première face (31) et la deuxième face inclinée (32).

12. La boucle déployante selon la revendication 11, dans laquelle le couvercle (1) comprend une plaque de recouvrement (15) et deux parois longitudinales (16) disposées sensiblement perpendiculairement à la plaque de recouvrement (15), et dans laquelle l'organe de déverrouillage (14) est une protubérance d'une paroi longitudinale du couvercle faisant saillie dans la boucle déployante et orientée pour s'opposer à la force du moyen de précontrainte (9).

13. La boucle déployante selon la revendication 12, dans laquelle le couvercle est déplaçable par rapport à la base (4) selon l'axe longitudinal, et dans laquelle un déplacement du couvercle à l'encontre de la force du moyen de précontrainte (9) exercée sur l'organe de déverrouillage (14) permet de libérer la boucle déployante de son état bloqué.

14. La boucle déployante selon l'une des revendications 11 à 13, dans laquelle, dans l'état bloqué de la boucle déployante, la longueur utile du bracelet peut être raccourcie en enfonçant l'élément de guidage (2) plus profondément dans la boucle déployante, et dans laquelle le mouvement de l'élément de guidage (2) dans la direction opposée est empêché par le moyen de blocage (3) coincé.

15. Une montre-bracelet comprenant une boucle avec un dispositif de réglage fin selon l'une des revendications 1 à 10, ou une boucle déployante selon l'une des revendications 11 à 14.
